# EUROPÄISCHE PATENTSCHRIFT

(11) **EP 0 289 825 B1**
(45) Veröffentlichungstag und Bekanntmachung des Hinweises auf die Patenterteilung: **05.02.1992**
(21) Anmeldenummer: 88105940.6
(22) Anmeldetag: 14.04.1988
(51) Int. Cl.: E04G 7/30

(54) **Knoten für Baugerüste od. dgl.**
Connecting arrangement for erecting scaffoldings or the like
Raccord pour échafaudages de bâtiments et similaires

(30) Priorität: 08.05.1987 DE 3715296
(43) Veröffentlichungstag der Anmeldung: 09.11.1988
(73) Patentinhaber: Hünnebeck-RöRo Gesellschaft mit beschränkter Haftung, 40885 Ratingen (DE)
(72) Erfinder: Grebe, Horst, D-4040 Neuss 1 (DE); Grunert, Martin, Dipl.-Ing., D-4030 Ratingen 4 (DE)
(74) Vertreter: Türk, Gille, Hrabal, Leifert

(56) Entgegenhaltungen:
- EP-A- 0 076 774
- DE-A- 3 121 141
- FR-A- 2 527 711
- US-A- 3 179 212

## Beschreibung

Die Erfindung betrifft einen Knoten für Baugerüste oder sonstige Gerüste, welche senkrecht aufstellbare Säulen und die Säulen verbindende horizontale Träger bzw. Streben aufweisen. Dieser Knoten weist einen an einer Säule angebrachten Halter und einen an einem Träger angeordneten Kopf auf, welch letzterer mit einem lösbaren Keil versehen ist, der durch im Halter vorgesehene Öffnungen gesteckt werden kann.

Ein Gerüstknoten dieser Art ist aus der EP-A-0 076 774 und der DE-C-24 49 124 bekannt. Bei diesem vorbekannten Gerüstknoten ist es erforderlich, zum Anhängen der horizontalen Träger am Halter den Keil durch die im Halter dazu vorgesehene Öffnung zu stecken. Deshalb muß schon zum Anhängen der horizontalen Träger an die senkrechten Säulen eine Person im Bereich des Gerüstknotens arbeiten, weshalb man zum Auf- und Abbauen eines derart ausgebildeten Gerüstes wenigstens zwei Personen benötigt, nämlich eine, welche den jeweiligen horizontalen Träger hält, und eine weitere, welche für den Zusammenbau am Gerüstknoten sorgt. Ist der Keil nicht tief eingetrieben, hängt der zunächst nur an einem Ende mit einer Säule verbundene Träger stark herab.

Beim Aufbauen und auch Abbauen von Baugerüsten ist es wünschenswert, daß die verhältnismäßig leichten Einzelteile wie Träger auch von einer einzigen Person gehandhabt werden können. Zu diesem Zweck muß es möglich sein, daß die Träger am Gerüstknoten angebracht werden können, ohne daß der mit dem Aufbau oder auch Abbau des Gerüstes befasste Mann beim Anbringen und Abhängen der Träger am jeweiligen Gerüstknoten tätig sein muß.

Der Erfindung liegt die Aufgabe zugrunde, einen Knoten für Baugerüste od.dgl. zu schaffen, der es ermöglicht, daß die horizontalen Träger vor dem endgültigen Befestigen mit Hilfe des Keiles derart angehängt werden können, daß sie sich auch dann etwa in der gewünschten horizontalen Lage befinden, wenn sie zunächst nur mit einem Ende an einen Gerüstknoten angehängt sind.

Diese Aufgabe wird erfindungsgemäß mit einem Knoten der eingangs genannten Gattung gelöst, der die Merkmale des kennzeichnenden Teiles des Patentanspruches 1 aufweist. Vorteilhafte Ausgestaltungen der Erfindung sind Gegenstand der Unteransprüche.

Durch die besondere schalenförmige Gestaltung des an einer Säule befestigten Halters und durch die im Kopf der horizontalen Träger vorgesehene Nase, welche den Rand des schalenartigen Halters übergreifen kann, ist man in der Lage, den Träger an den Halter anzuhängen, bevor der Keil eingesteckt wird. Da sich der Kopf mit seinem unteren Ende an der senkrechten Säule abstützt, befindet sich der Träger in nahezu horizontaler Lage, wenn er nur an den Halter angehängt ist und der Keil noch nicht eingetrieben wurde. Der Träger hängt dann also nicht deutlich herab. Dies ist sowohl beim Aufbauen als auch beim Abbauen des Gerüstes vorteilhaft. Durch das Eintreiben des Keiles wird der Träger dann in die gewünschte endgültige horizontale Lage gebracht.

Mit dem erfindungsgemäßen Knoten ist man in der Lage, zunächst die horizontalen Träger zwischen zwei senkrechten Säulen anzuhängen, ohne daß man im Bereich der Knoten selbst arbeiten müßte. Sind die horizontalen Träger provisorisch angehängt, kann man die betreffenden Keile in die Verriegelungsstellung eintreiben, ohne daß an den horizontalen Trägern selbst noch hantiert werden müßte. Beim Abbauen des Gerüstes werden die Keile zunächst gelöst, woraufhin man die Träger einzeln abbauen kann.

Alle Arbeiten können von einer Person ausgeführt werden, weil diese Arbeiten nicht gleichzeitig, sondern nacheinander durchzuführen sind.

In der Zeichnung ist ein Ausführungsbeispiel des erfindungsgemäßen Knotens für ein Baugerüst schematisch dargestellt, und zwar zeigt
- Fig. 1: einen senkrechten Schnitt durch eine senkrechte Säule und einen horizontalen Träger des Baugerüstes im Bereich eines Knotens, wobei der Träger an den Halter angehängt, mit diesem aber noch nicht verkeilt ist,
- Fig. 2: einen ähnlichen Schnitt wie in Fig. 1, wobei jedoch der Träger am Halter festgekeilt ist, und
- Fig. 3: eine Draufsicht auf den Knoten gemäß Fig. 1 und 2, wobei ein horizontaler Träger angebracht und in seiner Betriebsposition festgekeilt ist.

An einer senkrecht aufgestellten Säule (1) eines im einzelnen nicht dargestellten Baugerüstes ist ein schalenförmiger Halter (2) angeschweißt, der einen etwa ebenen Boden (3) und einen an seinem Außenumfang umlaufenden kreisförmigen Rand (4) aufweist. Der Rand (4) hat eine zylindrische Außenfläche (4a) und eine kegelförmige oder konische Innenfläche (4b).

Im Boden (3) sind sich in radialer Richtung erstreckende Öffnungen (5) vorgesehen, deren radial äußeres Ende mit der konischen Innenfläche (4b) des Randes (4) zusammenfällt.

An den Halter (2) können horizontale Träger (6) angehängt und mittels des Halters (2) an der Säule (1) festgeklemmt werden. In der Zeichnung ist ein derartiger Träger (6) gezeigt, jedoch lassen sich am Halter (2) entsprechend der Anzahl der Öffnungen (5) bis zu insgesamt acht Träger befestigen.

Der Träger (6) ist zum Anbringen am Halter (2) an beiden Enden mit jeweils einem Kopf (7) versehen, der beim dargestellten Ausführungsbeispiel an den Träger (6) angeschweißt ist. Am nicht dargestellten entgegengesetzten Ende jedes Trägers ist ein gleicher Kopf angeschweißt.

Der Kopf (7) ist in Seitenansicht winkelförmig ausgebildet, wobei ein hochstehender Schenkel (8) an den Träger (6) angeschweißt ist, während ein senkrecht davon abstehender Schenkel (9) sich an der Außenseite der Säule (1) abstützen kann.

Am dem Schenkel (9) gegenüberliegenden Ende des Kopfes (7) ist ein in Richtung zur Säule (1) weisender Bügel (10) am Kopf (7) angebracht, der sich parallel zum Schenkel (9) erstreckt, mit der Säule (1) jedoch nicht in Kontakt tritt. An der Innenseite dieses Bügels (10) befindet sich ein nasenförmiger Vorsprung (11), der den Rand (4) übergreifen kann, wenn der Träger (6), wie in Fig. 1 gezeigt, an den Halter (2) angehängt worden ist.

Auf der Oberseite des Bügels (10) sind nach innen vorstehende Flansche (12) vorgesehen, zwischen denen ein verengter Spalt (13) freibleibt, durch den ein aus Flachmaterial hergestellter Keil (14) hindurchtreten kann, nicht hingegen ein am unteren Ende des Keils vorgesehener, beidseitig über dessen Seiten vorstehender Zapfen (15), so daß der Keil (14) unverlierbar mit dem Kopf (7) verbunden ist.

Im oberen Ende des senkrechten Schenkels (8) des Kopfes (7) befindet sich in der Mitte ein Schlitz (16), der etwas breiter als der Keil (14) ist, so daß sich letzterer in die in Fig. 1 dargestellte Position auf die Oberseite des Trägers (6) legen läßt, damit der Keil das An- und Abhängen des Trägers an den bzw. von dem Halter (2) nicht behindert. Der Schlitz (16) ist etwa ebenso breit wie der Spalt (13), so daß durch diesen der Bolzen (15) am unteren Ende des Keiles (14) ebenfalls nicht hindurchtreten kann.

Im horizontalen Schenkel (9) des Kopfes (7) befindet sich unter dem Bügel (10) eine Öffnung (17), die ausreichend breit ist, um den Keil (14) mit dem querstehenden Bolzen (15) passieren zu lassen. Auch die radialen Öffnungen (5) im Boden (3) des Halters (2) sind breit genug, um den querstehenden Bolzen (15) des Keiles (14) passieren zu lassen.

Der Keil (14) hat eine gradlinige Vorderseite (18) mit einer über diese vorstehenden Nase (19), welche verhindert, daß der Keil (14) durch den Bügel (10) hindurchrutschen kann. An der entgegengesetzten Seite hat der Keil (14) im mittleren Bereich eine schräg verlaufende Keilfläche (20), die in der Spannstellung mit der konischen Innenseite (4b) des Randes (4) des Halters (2) zusammenwirkt, wie Fig. 2 zeigt. In dieser Spannstellung drückt die gradlinige Vorderkante oder Vorderseite (18) des Keiles (14) sowohl gegen das Vorderende des Bügels (10) als auch gegen die Vorderkante (17a) der Öffnung (17) im Schenkel (9) des Kopfes (7), um somit den Träger (6) mit Hilfe seines Kopfes (7) fest am Halter (2) und der Stütze (1) anzuklemmen. Der nach oben verlaufende Schenkel (8) des Kopfes (7) liegt dabei an der Außenseite (4a) des Randes (4) an. Hingegen findet normalerweise kein Kontakt zwischen der Nase (19) des Keiles (7) und der Außenseite der Stütze (1) statt, obwohl diese Nase (19) bis dicht an die Stütze (1) heranreicht.

Die vorstehende Nase (19) des Keiles (14) trägt wesentlich zur Steifigkeit des Knotens bei, wenn der Träger (6) nach oben gekippt oder gebogen wird. In diesem Fall drückt die Kante (17a) der Öffnung (17) gegen die gradlinige Vorderseite (18) des Keils (14) und somit die vorstehende Nase (19) gegen die Säule (1). Dies gewährleislet auch bei dieser Belastung einen äußerst steifen Knotenanschluß. Daher ist der lichte Abstand zwischen der Nase (19) und der Säule (1) minimal gewählt.

Am Schenkel (8) des Kopfes (7) ist eine vorstehende Rippe (21) vorgesehen, welche die Strecke begrenzt, um welche der Kopf (7) gegenüber dem Halter (2) angehoben werden kann, wenn der Träger (6) am Halter (2) angebracht bzw. von demselben abgenommen wird. Dies erleichtert Aufbau und Abbau, insbesondere wenn die Bedienungsperson vom Kopf (7) weiter entfernt steht. Ferner trägt die vorstehende Rippe (21) zur Sicherheit des Knotens bzw. des Gerüstes bei, da sie ein ungewünschtes Hochrutschen des Trägers (6) auf ein geringes Maß begrenzt, wenn der Keil (14) zwar durch die Schlitze (5) und (17) gesteckt ist, jedoch noch nicht durch einen Hammerschlag fixiert wurde. Auch ist es denkbar, daß bei der Montage eines Gerüstes die Fixierung des Knotens durch Hammerschlag vergessen worden ist. In dieser Situation ist die Funktion des Knotens trotzdem gesichert, da der Kopf (7) des Trägers (6) sich nur eine geringe Strecke in vertikaler Richtung bewegen kann, bevor er gegen den unteren Rand des Halters (2) stößt. Damit ist gewährleistet, daß die Funktion des Knotens auch dann noch erfüllt ist, wenn der Keil nicht eingeschlagen worden ist.

An der Unterseite ist die Rippe (21), wie in der Zeichnung gezeigt, angeschrägt, um den Einbau zu erleichtern.

Wie Fig. 3 zeigt, ist der untere Schenkel (9) des Kopfes (7) keilförmig ausgebildet und in seinem äußeren Ende der Rundung der Säule (1) angepaßt. Auch der hochstehende Schenkel (8) ist gerundet, wie Fig. 3 zeigt. Somit legen sich die Schenkel (8 und 9) des Kopfes (7) vollflächig an die Außenseite des Randes (4) des Halters (2) bzw. der hohlzylindrisch ausgebildeten Stütze (1), wenn sich der Keil (14) in der in Fig. 2 dargestellten Spannstellung befindet.

Zum An- und Abbauen des Trägers (6) wird der Keil (14) in die in Fig. 1 dargestellte Lage hochgezogen und zurückgeklappt, so daß er das An- und Abhängen des Trägers (6) nicht behindert. Der Keil (14) verbleibt in dieser Lage, da sich sein Schwerpunkt deutlich hinter dem Schlitz (16) im Schenkel (8) und über dem hohl ausgebildeten Träger (6) befindet.

Zum endgültigen Befestigen des Trägers (6) an der Säule (1) wird der Keil (14) von Hand hochgeklappt und durch die miteinander fluchtenden Öffnungen (5 und 17) im Halter (2) bzw. im Schenkel (9) des Kopfes (7) gesteckt. Durch einen von oben geführten Hammerschlag läßt sich der Keil (14) in die gewünschte Spannstellung bringen.

Zum Abbauen des Trägers (6) wird auf das untere Ende des Keiles (14) ein Hammerschlag ausgeübt, um ihn aus der Spannstellung zu lösen. Dann zieht man ihn von Hand aus der senkrechten Position nach oben und legt ihn auf den Träger (6) in die in Fig. 1 dargestellte Position zurück. Aus dieser Position kann der Keil (14) unbeabsichtigt nicht in die senkrechte Position zurückkehren, auch wenn bei der Handhabung des Trägers (6) dieser nicht besonders ruhig gehalten wird.

Da die Öffnungen (5) des Halters (2) deutlich breiter als die Dicke des durchzusteckenden Keiles (14) sind, brauchen die von einem horizontalen Träger (6) verbundenen Säulen (1) für die Montage des Gerüstes nicht genau zueinander ausgerichtet zu werden.

## Patentansprüche

1. Knoten für Baugerüste oder dergleichen, welche senkrecht aufstellbare Säulen (1) und die Säulen verbindende horizontale Träger (6) aufweisen, mit einem an einer Säule angebrachten Halter (2) und mit einem am Träger (6) angeordneten Kopf (7), der mit einem lösbaren Keil (14) versehen ist, welcher durch im Halter (2) vorgesehene Öffnungen gesteckt werden kann,
**dadurch gekennzeichnet,** daß der Halter (2) schalenförmig mit einem umlaufenden hochstehenden äußeren Rand (4) ausgebildet ist, an dessen Innenseite der Keil (14) legbar ist, und daß der Kopf (7) eine Nase (11) enthält, mit der der betreffende Träger (6) an den Rand (4) des Halters anzuhängen ist, indem die Nase (11) den Rand (4) übergreift, wobei der Kopf (7) des angehängten Trägers (6) mit einem horizontalen unteren Schenkel (9), der eine entsprechend gewölbte Anlagefläche aufweist, gegen die Säule (1) zu liegen kommt, so daß der Träger (6) bei noch nicht eingetriebenem Keil (14) in nahezu horizontaler Lage abgestützt ist.

2. Knoten nach Anspruch 1, dadurch gekennzeichnet, daß der schalenartige Halter (2) im Boden (3) wenigstens vier gleiche Öffnungen (5) enthält, die eine größere Breite als der durch diese hindurchzusteckende Keil (14) aufweisen.

3. Knoten nach Anspruch 1 oder 2, dadurch gekennzeichnet, daß die Nase (11) in einem geringeren Anstand vom äußeren Ende des Kopfes (7) angeordnet ist als der hochstehende Rand (4) des Halters (2) von der Säule (1) entfernt ist.

4. Knoten nach einem der Ansprüche 1 bis 3, dadurch gekennzeichnet, daß der Kopf (7) am oberen Ende einen Spalt (13,16) aufweist, durch den der Keil (14) hochziehbar und auf die Oberseite des Trägers (6) zurückklappbar, jedoch nicht vom Kopf zu entfernen ist.

5. Knoten nach einem der Ansprüche 1 bis 4, dadurch gekennzeichnet, daß der Kopf (7) mit einem rechtwinklig hochstehenden Schenkel (8) gegen die Außenseite (4a) des Randes (4) des Halters (2) zu drücken ist und eine entsprechend gewölbte Anlagefläche aufweist.

## Claims

1. A connecting arrangement for erecting scaffoldings or the like, comprising vertically erectable columns (1) and horizontal supports (6) connecting said columns, having a holder (2) mounted at a column and having a head (7) arranged at the support, said head being provided with a detachable wedge (14) which may be passed through openings provided in said holder (2),
**characterized in** that said holder (2) is formed to be cup-shaped having a surrounding upstanding peripheral border (4), wherein said wedge (14) may be placed at the inner side thereof, and that said head (7) contains a nose (11) by means of which said support (6) is to hang on the border (4) of said holder by overlapping said nose (11) to said border (4), said head (7) of said hung-on support (6) abutting said column (1) with a horizontal lower leg (9) comprising a correspondingly bulged abutting surface, so that said support (6) is supported in an approximately horizontal position when said wedge (14) is not yet driven in.

2. The connecting arrangement as claimed in claim 1, characterized in that said cup-like holder (2) contains at least four similar openings (5) in the bottom which openings have a larger width than the wedge (14) to be passed therethrough.

3. The connecting arrangement as claimed in claim 1 or 2, characterized in that said nose (11) is arranged in a smaller distance from the outer end of said head (7) than the upstanding border (4) of the holder (2) is spaced apart from the column (1).

4. The connecting arrangement as claimed in one of claims 1 to 3, characterized in that said head (7) comprises a gap (13, 16) at its upper end through which said wedge (14) may be drawn upwardly and tilted backwardly to the upper side of said support (6), however, is not removable from said head (7).

5. The connecting arrangement as claimed in one of claims 1 to 4, characterized in that said head (7) is to be pressed to the outer side (4a) of the border (4) of said holder (2) via a perpendicularly upstanding leg (8) and comprises a correspondingly bulged abutting surface.

## Revendications

1. Raccord pour échaufaudages de bâtiment ou similaires, comportant des poteaux (1) disposables verticalement et des traverses horizontales (6) reliant les poteaux, avec un support (2) fixé à un poteau et avec une tête (7) disposée sur une traverse (6) et munie d'une clavette (14) libérable, qui peut être introduite à travers des ouvertures ménagées dans le support (2),
**caractérisé en ce que** le support (2), a une forme de cuvette avec un rebord extérieur (4) vertical faisant tout le tour, sur le côté intérieur duquel peut être posée la clavette (14), et en ce que la tête (7) comporte un talon (11) avec lequel la traverse (6) correspondante doit être accrochée au rebord (4) du support, le talon (11) s'accrochant sur le rebord (4), la tête (7) de la traverse accrochée (6) venant s'appuyer contre le poteau (1) par une branche horizontale inférieure (9) comportant une surface d'appui bombée en correspondance, de sorte que la traverse (6) est soutenue en position presque horizontale lorsque la clavette (14) n'est pas encore insérée.

2. Raccord approprié selon la renvendication 1, caractérisé en ce que le support en forme de cuvette (2) comporte dans le fond (3) au moins quatre ouvertures semblables (5), présentant une largeur plus grande que la clavette (14) qui doit être introduite à travers celles-ci.

3. Raccord selon la renvendication 1 ou 2, caractérisé en ce que le talon (11) est disposé à une distance plus faible de l'extrémité extérieure de la tête (7) que le rebord s'étendant vers le haut (4) du support (2) n'est éloigné du poteau (1).

4. Raccord selon l'une des revendications 1 à 3, caractérisé en ce que la tête (7) présente à son extrémité supérieure une fente (13, 16) par laquelle la clavette (14) peut être tirée vers le haut et rabattue sur la partie supérieure de la traverse (6), mais ne peut cependant pas être retirée de la tête.

5. Raccord selon l'une des revendications 1 à 4 caractérisé à ce que la tête (7) doit être appuyée, par une branche dressée vers le haut à angle droit (8), contre la partie extérieure (4a) du rebord (4) du support (2) et comporte une surface d'appui bombée en correspondance.
